# EUROPÄISCHE PATENTSCHRIFT

(11) **EP 2 250 005 B1**
(45) Veröffentlichungstag und Bekanntmachung des Hinweises auf die Patenterteilung: **22.03.2017**
(21) Anmeldenummer: 08872021.4
(22) Anmeldetag: 18.11.2008
(51) Int. Cl.: B27B 5/29

(54) **KAPPSÄGE MIT NEIGUNGSVERSTELLUNG**
CIRCULAR SAW WITH ADJUSTABLE ANGLE CONTROL
SCIE CIRCULAIRE À RÉGLAGE D'INCLINAISON

(30) Priorität: 07.02.2008 DE 202008001744 U
(43) Veröffentlichungstag der Anmeldung: 17.11.2010
(73) Patentinhaber: Metabowerke GmbH, 72622 Nürtingen (DE)
(72) Erfinder: WINKLER, Stefan, 48757 Lahn (DE)
(74) Vertreter: Lorenz, Markus
(86) Internationale Anmeldenummer: PCT/EP2008/009743
(87) Internationale Veröffentlichungsnummer: WO 2009/097880

(56) Entgegenhaltungen:
- EP-A- 1 398 123
- EP-A- 1 410 886
- EP-A- 1 570 963
- EP-A- 1 632 323
- US-A- 5 425 294

## Beschreibung

Die Erfindung betrifft eine Kappsäge mit den Merkmalen des Oberbegriffs von Anspruch 1. Eine solche Kappsäge ist der EP 1 398 123 A2 zu entnehmen.

Kappsägen der in Rede stehenden Art sind seit Jahrzehnten bekannt (EP-A-1 557 231). Sie werden zur Bearbeitung aller Arten von Werkstoffen eingesetzt. Ein besonderes Anwendungsfeld finden Kappsägen bei der Holzbearbeitung. Sie sind aber auch für die Kunststoffbearbeitung und die Metallbearbeitung zu finden.

Eine typische Kappsäge hat ein um eine Querachse schwenkbar angebrachtes Sägeaggregat, dessen Sägeblatt aus einer angehobenen Ruhestellung in eine abgesenkte Sägestellung und umgekehrt schwenkbar ist. Mit dieser Bewegung des Sägeblattes kann ein auf einer Werkstückauflagefläche eines Trägers befindliches Werkstück abgeschnitten - gekappt - werden.

Kappsägen sind aber nicht nur mit um eine Querachse schwenkbar angebrachtem Sägeaggregat bekannt, sondern auch mit einem in Längsrichtung über die Werkstückauflagefläche ziehbaren Sägeaggregat als sog. Radialarmsägen.

Das Sägeaggregat einer Kappsäge ist normalerweise in Richtung der Ruhestellung vorgespannt. Das geschieht meist durch eine Federanordnung, bei älteren Konstruktionen auch noch durch ein Gegengewicht. Entgegen der Vorspannkraft wird das Sägeaggregat an einem Betätigungshandgriff angefaßt und zum Ausführen des Sägeschnittes nach unten geschwenkt bis das auf der Werkstückauflagefläche befindliche Werkstück vollständig durchtrennt ist. Dabei tritt ein kleines Teilstück des Sägeblattes des Sägeaggregates randseitig in einen Eintauchschlitz in der Werkstückauflagefläche ein.

(DE-U-203 13 885 offenbart eine Kapp-, Gehrungs- und Zugsäge, mit der Kappschnitte, Gehrungsschnitte und Schifterschnitte (Doppel-Gehrungs-Schnitte) ausgeführt werden können. Wegen der außerdem wie bei einer Radialarmsäge realisierten Zugfunktion können die ausgeführten Schnitte länger sein als es der wirksame Schnitthalbmesser des Sägeblattes vorgibt.

Bei der bekannten Kappsäge ist das Sägeaggregat mittels einer Halterung am Träger angebracht. Bei der Kappfunktion wird das Sägeaggregat um eine Querachse aus der angehobenen Ruhestellung in die abgesenkte Sägestellung und umgekehrt geschwenkt.

An der Halterung, meist zwischen Halterung und Träger, ist hier im übrigen eine Neigungsverstellung vorgesehen. Die Neigungsverstellung dient dazu, das Sägeaggregat gegenüber dem Träger um eine in Sägerichtung verlaufende horizontale Schwenkachse schwenken zu können, um eben einen Gehrungsschnitt in gewünschtem Gehrungswinkel ausführen zu können. Dazu hat die Neigungsverstellung eine Neigungs-Schwenkachse.

Die Neigungsverstellung erlaubt es, das Sägeaggregat gegenüber der Werkstückauflagefläche seitlich zu neigen, so daß entsprechende Gehrungsschnitte mit einem durch die Neigungsverstellung vorgegebenen Gehrungswinkel ausgeführt werden können. Typische Gehrungswinkel wie 45° oder 30°, neben dem Winkel von ± 0° für die Normalstellung, sind durch Bolzen oder Hebel, die von Hand betätigt werden, einrastend fixierbar. Bekannt ist häufig aber auch nur eine stufenlose Verstellung und eine Fixierung mittels einer Spannschraube mit Spannknebel. So ist das auch bei der aus der DE-U-203 13 885 bekannten Kappsäge.

Ist eine einrastende Fixierung bestimmter definierter Neigungspositionen vorgesehen, so ist es meist so, daß die einrastende Fixierung unter Federbelastung erfolgt, während sie durch eine manuelle Handhabung, insbesondere das Rückziehen eines federbelasteten Bolzens, lösbar ist.

Da sich die Neigungsverstellung hinten an der Werkstückauflagefläche bzw. dem Träger befindet, muß man als Bedienungsperson hier sehr aufmerksam sein. Normalerweise erfolgt die manuelle Handhabung zum Lösen der einrastenden Fixierung mit einer Hand hinten an der Halterung, während die andere Hand der Bedienungsperson das Sägeaggregat am Betätigungshandgriff festhält. Die manuelle Betätigung erfordert also den Einsatz beider Hände und mehrere aufeinanderfolgende Handhabungsschritte. Da man nach hinten an das Sägeaggregat bzw. die Halterung greifen muß, besteht immer auch ein gewisses Verletzungsrisiko.

Bei der bekannten Kappsäge ist auch eine Staubabsaugung am Sägeaggregat vorgesehen. Dazu befindet sich an der Kappsäge ein Absaugstutzen. An diesem kann ein Absaugschlauch oder ein Staubfangsack einer Staubfangvorrichtung angeschlossen werden.

Aus der Praxis bekannt ist auch eine andere Konstruktion einer Neigungsverstellung bei einer Kappsäge derart, daß an einem feststehenden, vorzugsweise mit dem Träger verbundenen Teil zumindest an einer Seite ein ortsfester Neigungsanschlag angeordnet ist. Dieser ist so positioniert, daß er einem häufig genutzten Neigungswinkel des Sägeaggregates entspricht. Insbesondere liegt ein solcher Neigungsanschlag bei 45°. Dem Neigungsanschlag zugeordnet ist ein am gegenüberliegenden Teil angeordneter Gegenanschlag. Bei Anliegen des Gegenanschlags am Neigungsanschlag der Neigungsverstellung steht das Sägeaggregat im gewünschten Neigungswinkel zur Werkstückauflagefläche.

Um den gewünschten Neigungswinkel des Sägeaggregates, insbesondere also einen Winkel von 45°, der in der Praxis am häufigsten aufkommt, genau einzustellen, ist der Neigungsanschlag als ein in eine Gewindebohrung insbesondere im Träger eingeschraubter Gewindestift ausgeführt. Durch Ein- oder Ausschrauben des Gewindestifts läßt sich die Lage des Neigungsanschlags justieren, so daß genau 45° als Neigungswinkel eingestellt werden kann.

Es gibt gelegentlich auch den Wunsch, den Gehrungswinkel ein wenig größer zu wählen als es dem geometrischen Winkel entspricht. Damit kann man Toleranzen insbesondere beim Innenausbau berücksichtigen. Beispielsweise ein Winkel von 47° als Gehrungswinkel statt eines Winkels von 45° erlaubt eine weniger toleranzempfindliche Arbeit am Bau. Die verbleibenden geringen Spalte kann man mit Verfugungsmaterial ausfüllen.

Bei einer Kappsäge mit der aus der Praxis bekannten Ausführung des ortsfesten Neigungsanschlages als Gewindestift läßt sich der etwas größere Neigungswinkel durch weiteres Einschrauben des Gewindestifts in die Gewindebohrung realisieren. Dabei geht aber die Justierung es exakten Neigungswinkels verloren.

Eine weitere Kappsäge ist aus der EP 1 570 963 A2 bekannt, bei der die Halterung des Sägeaggregats ebenfalls mittels einer Neigungsverstellung gegenüber dem Träger verschwenkt werden kann. Um einen bestimmten Gehrungswinkel vorzugeben, um den die Neigungsverstellung die Halterung samt Sägeaggregat verschwenken und so einen Gehrungsschnitt ermöglichen kann, ist eine Winkelbegrenzungsanordnung vorgesehen. Diese umfasst ein Metallrohr, das mit seinem einen Ende in einer tropfenförmigen Metallplatte mündet, von der zu dem Rohr beabstandet ein Gewindestift parallel zu dem Rohr vorsteht. In dem Rohr der Winkelbegrenzungsanordnung kann eine Stange, die starr mit dem Träger verbunden ist, aufgenommen werden. An dem anderen, freien Ende des Rohrs ist zudem ein Ausbruch vorgesehen.

Die Halterung weist zudem zur Neigungsverstellung ein scheibenförmiges Bauteil mit einer zentralen Ausnehmung zur Aufnahme einer Schwenkachse und einem hierzu beabstandeten bogenförmigen Ausbruch auf, durch den sich die starre Stange des Trägers von der einen Seite und das auf die Stange aufgesteckte Rohr der Winkelbegrenzungsanordnung von der anderen Seite erstrecken kann. Der bogenförmige Durchbruch ermöglicht dabei eine Drehbewegung der Scheibe der Halterung um einen vorgegebenen Winkel, wobei innerhalb des Durchbruchs ein Gewindestift einen Gegenanschlag bildet, der sich in einer ersten Stellung des Winkelbegrenzungsmechanismus an der Rohraußenseite als Anlagefläche abstützen kann oder in einer zweiten Stellung des Mechanismus durch die endseitige Aussparung an dem Rohr an der Stange des Trägers zur Anlage kommt. Durch eine Verstellung der Winkelbegrenzungsanordnung kann folglich eine Veränderung des Neigungswinkels um einen Wert von + 3° erreicht werden.

Um die Winkelbegrenzungsanordnung in ihrer Position zu fixieren, ist zusätzlich ein Handgriff mit einer Spannmutter vorgesehen, die in Eingriff mit einem auf der starren Stange des Trägers ausgebildeten Außengewinde steht und die tropfenförmige Platte der Winkelbegrenzungsanordnung zwischen sich und einer Anlagefläche der Scheibe der Halterung reibschlüssig verspannen kann. Die Handhabung bei einer gewünschten Verstellung des Neigungswinkels ist folglich vergleichsweise kompliziert. Hierzu muss der Anwender zuerst einmal die reibschlüssige Verbindung mit Hilfes des Handgriffs dadurch lösen, dass er diesen dreht und mit diesem die darin eingelassene Spannmutter. Erst danach kann er in die mechanische Anordnung der Neigungsverstellung greifen und die tränenförmige Platte der Winkelbegrenzungsanordnung aus ihrer ersten Position in eine mögliche zweite Position verschwenken. Danach muss er wiederum die reibschlüssige Fixierung herstellen, indem er erneut an dem Handgriff dreht, diesmal jedoch in die entgegengesetzte Richtung, bis die Anordnung derartig verspannt ist, dass sich die Winkelbegrenzungsanordnung nicht mehr unerwünscht in ihre erste Position zurückverschwenken lässt.

Die EP 1 632 323 A1 offenbart ebenfalls eine Kappsäge mit Neigungsverstellung, bei der an einem Träger ein mit diesem verbundenes feststehendes tellerförmiges Teil angeordnet ist, um das ein mit dem Sägeaggregat und einer Halterung des Sägeaggregats verbundenes Teil neigungsverschwenkbar ist. Das ortsfeste, tellerförmige Trägerteil weist eine Anschlaganordnung mit einem verschwenkbaren Anschlag auf. An dem neigungsverschwenkbaren Teil der Halterung ist eine Gegenanschlagsanordnung mit einem Gewindestift vorgesehen, der sich in einer ersten Stellung des Anschlagteils an diesem abstützen kann und in einer zweiten Stellung des Anschlagteils an diesem vorbeigeführt wird.

Bei dieser Anordnung ist es notwendig, dass der Anwender, um ein Umschalten zwischen zwei unterschiedlichen Neigungswinkeln zu ermöglichen, das Anschlagteil der Anschlaganordnung relativ zu der Halterung verschwenkt. In den Figuren ist eine Stellschraube gezeigt, die ggf. mit Hilfe eines entsprechenden Werkzeugs gelöst oder festgestellt werden kann, um das Anschlagteil zu verschwenken oder zu fixieren.

Die EP 1 398 123 A2 zeigt schließlich eine Kappsäge mit einer Neigungsverstellung, bei der eine Anordnung zum Begrenzen des Neigungswinkels vorgesehen ist. Diese Anordnung umfasst eine Begrenzerstange und drei Vorsprünge. Die Begrenzerstange ist im Querschnitt betrachtet an zwei gegenüberliegenden Seiten abgeflacht, so dass im Bereich dieser Abflachung ihr Außendurchmesser geringer ist als an ihrem übrigen Außenumfang. Die Stange ist in dem Gehäuse der verschwenkbaren Halterung aufgenommen und kann darin entlang ihrer Längsachse verschoben werden. Mit ihrem freien Ende erstreckt sie sich in eine Ausnehmung des Trägers, in der die als Anschläge fungierenden Vorsprünge angeordnet sind. Je nachdem, ob die Anschläge an der abgeflachten Außenumfangsfläche als Gegenanschlagsfläche oder an dem übrigen Außenumfang der Stange als Gegenanschlagsfläche anliegen, ist der Neigungsverstellwinkel um einige Winkelgrade größer oder kleiner. Die Begrenzerstange kann an ihrem aus der Halterung vorstehenden Ende mit einem Positonierer versehen sein und mittels eines Handgriffs gegen eine Federspannung in unterschiedliche Ausnehmungen an dem Gehäuse eingesetzt werden, die einer vorgegebenen Winkelstellung entsprechen.

Der Lehre liegt das Problem zugrunde, die bekannte Kappsäge mit der aus der Praxis bekannten Neigungsverstellung anwendungstechnisch zu optimieren.

Die zuvor aufgezeigte Problemstellung ist bei einer Kappsäge mit den Merkmalen des Oberbegriffs von Anspruch 1 durch die Merkmale des kennzeichnenden Teils von Anspruch 1 gelöst.

Kern der Erfindung ist die Ausgestaltung des Neigungsanschlages mit zwei unterschiedlich positionierten Anschlagflächen. Eine Anschlagfläche entspricht dem exakten Neigungswinkel des Sägeaggregats. Die zweite, geringfügig unterschiedlich positionierte Anschlagfläche führt zu einem leicht unterschiedlichen, insbesondere etwas größeren Neigungswinkel des Sägeaggregates. Zwischen den beiden Anschlagflächen kann man den Neigungsanschlag umschalten. Sind mehrere Anschlagflächen vorgesehen, was im Grundsatz möglich wäre, so ist insgesamt von Anschlagfläche zu Anschlagfläche eine Verstellung möglich. Wichtig ist, dass der Gegenanschlag stets nur an genau einer der Anschlagflächen zur Anlage kommt, so dass der durch die betroffene Anschlagfläche definierte Neigungswinkel am Sägeaggregat realisiert ist.

Durch einfaches Umschalten eines verstellbaren Bauteils des Neigungsanschlags kann man, ohne dass irgendeine Justierung betroffen ist, zwischen den geringfügig unterschiedlichen Neigungswinkeln wählen. Das ist handhabungstechnisch praktisch und bedienungstechnisch einfach.

Die erfindungsgemäße Konstruktion einer Kappsäge mit Neigungsanschlag lässt sich besonders einfach durch die Ausgestaltung des verstellbaren Bauteils als komplette Drehscheibe mit einem hiervon nach außen abragenden Handbetätigungsknauf oder dergleichen bedienen. Die Drehscheibe weist hierbei ein federndes Verrastungselement auf, das in jeder Stufe in einem Gegenelement am feststehenden Teil einrastet.

Bevorzugte Ausgestaltungen und Weiterbildungen der erfindungsgemäßen Lehre sind Gegenstand der Unteransprüche.

In einer ersten Variante der Erfindung sind beide Anschlagflächen am verstellbaren, vorzugsweise stufenweise verstellbaren Bauteil des Neigungsanschlags angeordnet. Dann trifft ein und derselbe Gegenanschlag einmal auf die eine, im anderen Mal auf die andere Anschlagfläche. Das Verstellen des Bauteils des Neigungsanschlags führt zu einem Umschalten der Anschlagflächen.

Bei einer anderen Variante der Erfindung ist nur eine der Anschlagflächen am verstellbaren Bauteil des Neigungsanschlags angeordnet. Die andere der Anschlagflächen ist ortsfest an dem zugehörigen Teil der Neigungsverstellung, also vorzugsweise am feststehenden Teil, angeordnet. Dementsprechend ist auch der Gegenanschlag zweigeteilt. In einer Stellung des verstellbaren Bauteils des Neigungsanschlags trifft der eine Teil des Gegenanschlags auf die eine Anschlagfläche. In der anderen Stellung des verstellbaren Bauteils des Neigungsanschlags trifft der genannte Teil des Gegenanschlags nicht auf die zugehörige Anschlagfläche. Ein anderer Teil des Gegenanschlags trifft auf die andere, am vorzugsweise feststehenden Teil der Neigungsverstellung ortsfest angeordnete Anschlagfläche.

Wie bei dem aus der Praxis bekannten System sind auch hier die Neigungswinkel nur um wenige Winkelgrade unterschiedlich, vorzugsweise um 1° bis 5°, insbesondere um 2° bis 3°. Insbesondere gilt auch für die vorliegende Kappsäge, dass man eine solche Neigungsverstellung insbesondere für Neigungswinkel von 45° / 47° realisieren wird.

Ein besonderer Vorteil der erfindungsgemäßen Konstruktion besteht darin, dass man eine Anschlagfläche justierbar ausgestalten kann. Insbesondere kann das auch hier durch einen Gewindestift erfolgen, der in eine Gewindebohrung eingeschraubt ist und die diesbezügliche Anschlagfläche bildet. Die Gewindebohrung muss nicht im zugehörigen Teil selbst ausgebildet sein, sie kann auch Teil einer eingelegten Mutter oder eines Gewindestutzens sein. Wesentlich ist, dass man die exakte Justierung des Neigungswinkels von beispielsweise 45° mittels des Gewindestifts realisieren kann und diese Justierung immer erhalten bleibt. Der Wechsel auf den etwas größeren Neigungswinkel von beispielsweise 47° geschieht ohne Änderung der Lage des Gewindestifts und damit ohne Änderung der Lage der entsprechenden Anschlagfläche. Vielmehr wird einfach das verstellbare Bauteil des Neigungsanschlags in die andere Position gebracht, so dass die andere Anschlagfläche wirkt.

Die erfindungsgemäße Drehscheibe lässt sich insbesondere aus Kunststoff herstellen, ebenso wie der Handbetätigungsknauf, der zum Drehen der Drehscheibe dient. Führt man die Drehscheibe in Kunststoff aus, so lässt sich daran ein Verrastungselement zum Einrasten in jeder Stufe besonders einfach als ausgeformter Federbügel realisieren.

Kappsägen der in Rede stehenden Art kennt man mit einseitiger und beidseitiger Neigungsverstellung. Entsprechend kann die Konstruktion auch hier gewählt werden.

Ist eine beidseitige Neigungsverstellung realisiert, hat man also zumindest zwei Gegenanschläge, so kann man die Gegenanschläge in einer Anschlagplatte zusammenfassen. In der Anschlagplatte kann auch eine Gegenraste für einen Rastbolzen einer einrastenden Fixierung integriert sein, die dann zweckmäßigerweise die Normalstellung ±0° definiert.

Im folgenden wird die Erfindung anhand einer lediglich Ausführungsbeispiele darstellenden Zeichnung näher erläutert. Bei der Erläuterung der Zeichnung werden auch weitere Vorteile und Besonderheiten der Erfindung im Detail angesprochen und erläutert. In der Zeichnung zeigt
- Fig. 1: in perspektivischer Darstellung ein Ausführungsbeispiel einer erfindungsgemäßen Kappsäge,
- Fig. 2: die Kappsäge aus Fig. 1 in einer Draufsicht,
- Fig. 3: die Kappsäge aus Fig. 1 in einem Schnitt gemäß III-III in Fig. 2,
- Fig. 4: in einer Ansicht von hinten, nur eine Anschlagplatte mit Gegenanschlägen angedeutet, den Träger einer erfindungsgemäßen Kappsäge, die Halterung mit Sägeaggregat jedoch abgenommen,
- Fig. 5: in einer Fig. 4 entsprechenden Darstellung ein weiteres, geringfügig modifiziertes Ausführungsbeispiel der erfindungsgemäßen Kappsäge,
- Fig. 6: in einer zerlegten Darstellung einen Neigungsanschlag des dargestellten Ausführungsbeispiels einer erfindungsgemäßen Kappsäge.

Fig. 1 zeigt eine Kappsäge, genauer gesagt eine Kapp-, Gehrungssäge- und Zugsäge.

Die in Fig. 1 dargestellte Kappsäge weist zunächst einen Träger 1 auf, der eine Werkstückauflagefläche 2 bildet. Das rückwärtige Ende der Werkstückauflagefläche 2 bildet hier eine Anschlagschiene 3, an der ein Werkstück, beispielsweise eine Holzleiste, angelegt werden kann. Am Träger 1 ist eine Halterung 4 angebracht, die rückwärtig hinter der Werkstückauflagefläche 2 liegt.

An der Halterung 4 oberhalb des Trägers 1 angebracht ist ein Sägeaggregat 5. Dieses ist im dargestellten und bevorzugten Ausführungsbeispiel um eine Querachse 6 schwenkbar und befindet sich oberhalb der Werkstückauflagefläche 2.

Bei einer Radialarmsäge entfiele die Querachse. Das Sägeaggregat würde hier an Zugstangen gezogen, die auslegerartig über die Werkstückauflagefläche ragen.

Bei der dargestellten Kappsäge wird das Sägeaggregat 5 um die Querachse 6 aus einer angehobenen Ruhestellung, die in Fig. 1 zu erkennen ist, in eine abgesenkte Sägestellung, die hier nicht dargestellt ist, und umgekehrt geschwenkt. Das Sägeaggregat 5 ist dabei in Richtung der Ruhestellung, also nach oben hin vorgespannt, insbesondere durch eine Feder. Dadurch kehrt das Sägeaggregat 5, wenn man es losläßt, von selbst wieder in die angehobene Ruhestellung zurück.

Das Sägeaggregat 5 weist auf,
- einen Betätigungshandgriff 7,
- einen Antriebsmotor 8
- ein vom Antriebsmotor 8 angetriebenes, auf einer Welle 9 gelagertes Sägeblatt 10,
- eine das Sägeblatt 10 von oben her etwa über die Hälfte abdeckende feststehende Schutzhaube 11,
- eine Pendelschutzhaube 12, die in der in Fig. 1 dargestellten Ruhestellung den unteren Teil des Zahnkranzes des Sägeblattes 10 abdeckt,
- einen Absaugstutzen 13 einer Staubfangvorrichtung und
- eine im Bereich zwischen der Halterung 4 und der Welle 9 unterhalb der feststehenden Schutzhaube 11 angeordnete bewegliche Staubfanghaube 14.

Letzteres ist eine besondere Ausstattung der Kappsäge, die nicht immer verwirklicht sein muß, aber in besonders zweckmäßiger Weise hier verwirklicht ist.

Die dargestellte Kappsäge hat neben der zuvor bereits beschriebenen Kappfunktion eine Gehrungsfunktion. Es handelt sich also zunächst bereits um eine Kapp- und Gehrungssäge.

Dazu weist die Kappsäge an der Halterung 4 ihrerseits eine Neigungsverstellung 15 auf. Mit der Neigungsverstellung 15 läßt sich das Sägeaggregat 5 gegenüber dem Träger 1 um eine in Sägerichtung verlaufende, horizontale Neigungs-Schwenkachse 16 schwenken. Fig. 3 zeigt die Neigungs-Schwenkachse 16 körperlich vorhanden. Grundsätzlich ist auch eine kulissenartige Gestaltung möglich, bei der die Neigungs-Schwenkachse 16 nur geometrisch vorhanden ist und die Schwenkbewegung um diese virtuelle Schwenkachse über andere Konstruktionsmittel verwirklicht wird.

An der Neigungsverstellung 15 erkennt man in Fig. 1 eine Winkelskala 17, an der man den eingestellten Neigungswinkel ablesen kann. Durch die Neigung um die Neigungs-Schwenkachse 16 läßt sich der Gehrungswinkel des auszuführenden Sägeschnittes einstellen und an der Winkelskala 17 ablesen.

Die dargestellte und bevorzugte Kappsäge hat jedoch nicht nur eine Kappfunktion und eine Gehrungsfunktion, sie hat auch eine Zugfunktion. Das Sägeaggregat 5 ist an der Halterung 4 nicht nur mittels der Querachse 6 schwenkbar gelagert, sondern zusätzlich auch noch mittels einer in Sägerichtung verlaufenden Zugführung 18 aus zwei parallel zueinander verlaufenden Zugstangen 18a,b verschiebbar gelagert. Mit dieser Zugfunktion läßt sich der vom Sägeaggregat 5 ausführbare Sägeschnitt verlängern.

Das dargestellte und bevorzugte Ausführungsbeispiel zeigt am Träger 1 einen eingelassenen Drehteller 19 mit einem nach vorne vorspringenden Auslegerarm 20 und mit einem Eintauchschlitz 21, in den in Sägestellung der Rand des Sägeblattes 10 eintritt. Die Länge des Eintauchschlitzes 21 ist wesentlich größer als es für den Durchmesser des Sägeblattes 10 erforderlich ist. Das liegt an der zuvor erläuterten Zugführung 18, die eben auch ein Ziehen des Sägeblattes 10 durch das Werkstück über einen bestimmten Weg erlaubt.

Fig. 2 zeigt in der Draufsicht hier zwei parallel zueinander liegende Zugstangen 18a, b, die die Zugführung 18 bilden und rückwärtig mittels eines Abstandshalters 22 fest miteinander verbunden sind. Die Zugstangen 18a,b sind mit dem Sägeaggregat 5 fest verbunden und laufen an der Halterung 4 in in Fig. 3 erkennbaren Führungen 23.

Bei einer Radialarmsäge, die also keine Kappfunktion, nur eine Zugfunktion und ggf. eine Gehrungsfunktion hat, ist auch eine kinematisch umgekehrte Anordnung mit feststehenden Zugstangen und daran mittels Führungen verschiebbar geführtem Sägeaggregat möglich.

Die voranstehenden Ausführungen betreffen die dargestellte Kapp-, Gehrungs- und Zugsäge im allgemeinen. Die in der vorliegenden Anmeldung betroffene Erfindung wird nachfolgend beschrieben.

Im dargestellten und bevorzugten Ausführungsbeispiel ist eine ganz besondere Neigungsverstellung 15 um eine Neigungs-Schwenkachse 16 verwirklicht. Diese wird anhand der Zeichnung, Fig. 4 bis 6, näher erläutert. Fig. 4 und Fig. 5 sind rechts und links gekürzt, um den Maßstab vergrößern zu können.

Die Neigungsverstellung 15 weist ein mit dem Träger 1 verbundenes feststehendes Teils 24 und ein mit dem Sägeaggregat 5, genauer gesagt mit der Halterung 4 des Sägeaggregates 5, verbundenes neigungsschwenkbares Teil 25 auf (Fig. 3). Letzteres ist in Fig. 4 und 5 nicht zu sehen, weil die Halterung 4 abgenommen ist.

An einem der Teile, im dargestellten und bevorzugten Ausführungsbeispiel am feststehenden Teil 24, ist zumindest an einer Seite ein ortsfester Neigungsanschlag 29 angeordnet, der einem häufig genutzten Neigungswinkel des Sägeaggregates 5 entspricht.

Fig. 4 zeigt die Rückseite des Trägers 1 mit dem feststehenden Teil 24 in einer Ansicht, wobei die Halterung 4 mit dem Sägeaggregat 5 abgenommen ist. Im einzelnen wird das weiter unten noch erläutert.

In Fig. 4 erkennt man zunächst einen großen Spannhebel 24' zur kraftschlüssigen Verbindung des neigungsschwenkbaren Teils 25 mit dem feststehenden Teil 24, hier und nach bevorzugter Lehre über eine Klemmung der Neigungs-Schwenkachse 16. Das ist ein Bauteil der hier auch verwirklichten stufenlosen Neigungsverstellung.

Ferner ist in Fig. 4 zu erkennen, daß hier auch eine einrastende Fixierung einer bestimmten Neigung des Sägeaggregates 5 vorgesehen ist. Die Normalstellung mit Neigungswinkel ± 0° wird hier nämlich durch einen Rastbolzen 26 einrastend fixiert, der mittels eines Rastbetätigungshebels 27 manuell betätigbar ist. Im dargestellten Ausführungsbeispiel ist dieser Rastbolzen 26 in eine Gegenraste 28 eingerastet, die, das wird später noch erläutert, dem neigungsschwenkbaren Teil 25 zugeordnet ist.

Um die Zusammenhänge bei der erfindungsgemäßen Konstruktion besser zu verstehen, ist das Teil 36, das an sich am neigungsschwenkbaren Teil 25 angeordnet, aber für die erfindungsgemäße Neigungsverstellung 15 konstruktiv von Bedeutung ist, in Fig. 4 eingezeichnet.

Erfindungsgemäß geht es weder um die stufenlose, klemmende Neigungsverstellung noch um die einrastende Fixierung bestimmter Neigungswinkel. Das dargestellte und bevorzugte Ausführungsbeispiel zeigt vielmehr eine Definition eines bestimmten Neigungswinkels durch den ortsfesten Neigungsanschlag 29. Ortsfest in diesem Sinne bedeutet, daß der Neigungsanschlag 29 als solcher am Träger 1 in fester Relativlage zum Träger 1 angeordnet ist. Demgegenüber ist ein Gegenanschlag 30 mit dem neigungsschwenkbaren Teil 25 gemeinsam gegenüber dem feststehenden Teil 24 des Trägers 1 und damit gegenüber dem Neigungsanschlag 29 um die Neigungs-Schwenkachse 16 schwenkbar.

Die Lage des Neigungsanschlags 29 entspricht einem häufig genutzten Neigungswinkel. Im dargestellten Ausführungsbeispiel ist das der Neigungswinkel von 45°.

Wie bereits erwähnt, ist am anderen der Teile 24, 25, hier also am neigungsschwenkbaren Teil 25, der Gegenanschlag 30 fest angeordnet. Bei Anliegen des Gegenanschlags 30 am Neigungsanschlag 29 der Neigungsverstellung 15 steht das Sägeaggregat 5 im gewünschten Neigungswinkel, hier also im Neigungswinkel von 45° zur Werkstückauflagefläche 2.

Für die Erfindung wesentlich ist nun, daß der Neigungsanschlag 29 mindestens zwei geringfügig unterschiedlich positionierte Anschlagflächen 29a,b aufweist, deren Positionen geringfügig unterschiedliche Neigungswinkel des Sägeaggregates 5 definieren.

Um die jeweils interessierende Anschlagfläche 29a, 29b zu aktivieren ist vorgesehen, daß der Neigungsanschlag 29 ein Bauteil 32 aufweist, das derart stufenweise verstellbar angebracht ist, daß der Gegenanschlag 30 stets nur an genau einer der Anschlagflächen 29a,b zur Anlage kommt.

Das in Fig. 4 dargestellte Ausführungsbeispiel zeigt dazu eine Konstruktion, bei der beide Anschlagflächen 29a,b an dem stufenweise verstellbaren Bauteil 32 des Neigungsanschlags angeordnet sind. Der Gegenanschlag wirkt in der einen Stellung des Bauteils 32 mit der einen Anschlagfläche 29a zusammen, in Fig. 4 links dargestellt. In der anderen Stellung des Bauteils 32 wirkt der Gegenanschlag 30 mit der anderen Anschlagfläche 29b zusammen, in Fig. 4 rechts dargestellt.

Der in Fig. 4 links dargestellte Neigungsanschlag 29 definiert die Position 45° der Anschlagfläche 29a. Der in Fig. 4 rechts dargestellte Neigungsanschlag 29 hat eine davon unterschiedliche Position, bei der das Sägeaggregat 5 in einem Winkel von 47° steht, wenn der Gegenanschlag 30 auf der Anschlagfläche 29b zur Anlage kommt.

Das in Fig. 4 dargestellte Ausführungsbeispiel zeigt eine Konstruktion, bei der an beiden Seiten je ein Neigungsanschlag 29 angeordnet ist, dem jeweils ein Gegenanschlag 30 zugeordnet ist. Es handelt sich also um eine beidseitige Neigungsverstellung 15.

Das dargestellte und bevorzugte Ausführungsbeispiel zeigt ferner, daß die beiden Gegenanschläge 30 hier gemeinsam mit der Gegenraste 28 des Rastbolzens 26 für ± 0° in einer Metall-Anschlagplatte 36 zusammengefaßt sind, die am neigungsschwenkbaren Teil 25 angebracht, insbesondere angeschraubt ist. Man sieht sie in Fig. 4 nur um das Verständnis zu erleichtern.

Das dargestellte Ausführungsbeispiel zeigt, daß die durch die beiden Anschlagflächen 29a,b definierten Neigungswinkel sich um wenige Winkelgrade, vorzugsweise um 1° bis 5°, insbesondere um 2° bis 3°, unterscheiden. Im einzelnen gilt hier, daß die Anschlagflächen 29a,b Neigungswinkel des Sägeaggregates 5 von 45° und 47° definieren.

Das in Fig. 5 dargestellte Ausführungsbeispiel, die Darstellung entspricht weitestgehend Fig. 4, zeigt anders als bei Fig. 4 eine Anschlagfläche 29a am verstellbaren Bauteil 32 des Neigungsanschlags 29, die andere Anschlagfläche 29b jedoch ortsfest am feststehenden Teil 24. Hier hat der Gegenanschlag 30 noch ein zweites Teil, nämlich das Teil 30'. Das Teil 30' wirkt mit der zweiten Anschlagfläche 29b zusammen. Befindet sich das stufenweise verstellbare Bauteil 32 des Neigungsanschlags 29 in der in Fig. 5 rechts dargestellten Stellung, so trifft das Teil 30' des Gegenanschlags 30 auf die ortsfeste Anschlagfläche 29b. Das andere Teil des Gegenanschlags 30 berührt hingegen das Bauteil 32 nicht. Demgegenüber trifft in der anderen Stellung des Bauteils 32 der Gegenanschlag 30 wie im Ausführungsbeispiel nach Fig. 4 auf die Anschlagfläche 29a, so wie in Fig. 5 links dargestellt. Hier sind dann die Anschlagfläche 29b und das Teil 30' des Gegenanschlags 30 wirkungslos.

Das dargestellte und bevorzugte Ausführungsbeispiel zeigt ferner, daß mindestens eine Anschlagfläche 29a justierbar ist, insbesondere durch einen Gewindestift 31, der die Anschlagfläche 29a bildet. Man erkennt diese Konstruktion besser in der Darstellung in Fig. 6. Der Gewindestift 31 ist in die Gewindebohrung einer zugeordneten, in eine Halterung am Neigungsanschlag 29 eingelegten Gewindemutter 37 eingeschraubt. Durch Verstellen des Gewindestifts 31 läßt sich die Lage der Anschlagfläche 29a justieren. Dadurch läßt sich der hauptsächliche, präzise Neigungswinkel von 45° des dargestellten Ausführungsbeispiels exakt justieren. Diese Justierung geht nicht verloren, weil der Gewindestift 31 nicht mehr verstellt werden muß. Den gewünschten etwas unterschiedlichen Neigungswinkel von hier 47° erreicht man nämlich erfindungsgemäß dadurch, daß das Bauteil 32 insgesamt in die andere Stufe verstellt werden kann.

Das in den Zeichnungen dargestellte Ausführungsbeispiel zeigt eine Konstruktion, bei der vorgesehen ist, daß der Neigungsanschlag 29 als verstellbares Bauteil eine kompakte Drehscheibe 32 mit einem von der Drehscheibe 32 nach außen abragenden Handbetätigungsknauf 33 aufweist.

Fig. 6 zeigt die Drehscheibe 32 vorzugsweise hergestellt aus spritzgießfähigem Kunststoff. Direkt angespritzt ist der Handbetätigungsknauf 33, der radial nach außen abragt. An der Drehscheibe 32 befindet sich ein federndes Verrastungselement 34. Dieses rastet in jeder Stufe in einem Gegenelement 35 am zugehörigen feststehenden Teil 24 ein.

Beim dargestellten Ausführungsbeispiel mit einer Kunststoff-Drehscheibe 32 handelt es sich beim Verrastungselement 34 um einen an der Drehscheibe 32 ausgeformten Federbügel.

Man erkennt in Fig. 6 die Gewindemutter 37, die in ein Aufnahmefach in der Drehscheibe 32 eingeschoben wird. Von oben wird der Gewindestift 31 eingeschraubt und genau auf die gewünschte Neigungsstellung des Sägeaggregates 5 eingestellt. Dieses Bauteil 32 ist, wie man in Fig. 4 und 5 sieht, in eine Halterung 38 eingesetzt, die am meist als Metall-Druckgußteil ausgeführten feststehenden Teil 24 am Träger 1 ausgebildet ist. An der Halterung 38 sind die Gegenelemente 35 für das Einrasten des federnden Verrastungselementes 34 zu sehen. Das Verrastungselement 34 des in Fig. 4 und 5 links dargestellten Bauteils 32 ist im unteren Gegenelement 35 eingerastet (eingestellter Winkel 45°, justiert). Der in Fig. 4 rechts dargestellte Neigungsanschlag 29 zeigt das Bauteil 32 mit dem Verrastungselement 34 im oberen Gegenelement 35 der Halterung 38 eingerastet (eingestellter Neigungswinkel 47°, nicht justiert). In Fig. 5 wirkt rechts demgegenüber das Teil 30' mit der Anschlagfläche 29b am feststehenden Teil 24 zusammen, um den Neigungswinkel 47°, nicht justiert zu definieren.

## Patentansprüche

1. Kappsäge mit
einem Träger (1), der eine Werkstückauflagefläche (2) bildet,
einer am Träger (1) angebrachten Halterung (4) und
einem an der Halterung (4) oberhalb des Trägers (1) angebrachten Sägeaggregat (5),
wobei an der Halterung (4) eine Neigungsverstellung (15) angeordnet ist, mit der das Sägeaggregat (5) gegenüber dem Träger (1) um eine in Sägerichtung verlaufende horizontale Neigungs-Schwenkachse (16) neigungsschwenkbar ist, wobei die Neigungsverstellung (15) ein mit dem Träger (1) verbundenes feststehendes Teil (24) und ein mit dem Sägeaggregat (5) verbundenes neigungsschwenkbares Teil (25) aufweist,
wobei an einem der Teile (24, 25), vorzugsweise am feststehenden Teil (24), zumindest an einer Seite ein ortsfester Neigungsanschlag (29) angeordnet ist, der einem häufig genutzten Neigungswinkel des Sägeaggregates (5) entspricht, wobei am anderen der Teile (24, 25), vorzugsweise am neigungsschwenkbaren Teil (25), ein dem ortsfesten Neigungsanschlag (29) zugeordneter Gegenanschlag (30) angeordnet ist und
wobei bei Anliegen des Gegenanschlags (30) am Neigungsanschlag (29) der Neigungsverstellung (15) das Sägeaggregat (5) im gewünschten Neigungswinkel zur Werkstückauflagefläche (2) steht, wobei der Neigungsanschlag (29) mindestens zwei geringfügig unterschiedlich positionierte Anschlagflächen (29a,b) aufweist, deren Positionen geringfügig unterschiedliche Neigungswinkel des Sägeaggregates (5) definieren und
wobei ein Bauteil (32) des Neigungsanschlags (29) derart vorzugsweise stufenweise verstellbar angebracht ist, dass der Gegenanschlag (30) stets nur an genau einer der Anschlagflächen (29a,b) zur Anlage kommt,
**dadurch gekennzeichnet, dass**
der Neigungsanschlag (29) als verstellbares Bauteil eine kompakte Drehscheibe (32) mit einem von der Drehscheibe (32) nach außen abragenden Handbetätigungsknauf (33) aufweist und dass die Drehscheibe (32) des Neigungsanschlags (29) ein federndes Verrastungselement (34) aufweist, das in jeder Stufe in einem Gegenelement (35) am zugehörigen Teil (24) einrastet.

2. Kappsäge nach Anspruch 1, **dadurch gekennzeichnet,**
**dass** beide Anschlagflächen (29a,b) am verstellbaren Bauteil (32) des Neigungsanschlags (29) angeordnet sind.

3. Kappsäge nach Anspruch 1, **dadurch gekennzeichnet,**
**dass** eine Anschlagfläche (29a) am verstellbaren Bauteil (32) des Neigungsanschlags (29) angeordnet ist und die andere Anschlagfläche (29b) ortsfest am betroffenen Teil (24, 25), vorzugsweise am feststehenden Teil (24), angeordnet ist.

4. Kappsäge nach einem der Ansprüche 1 bis 3, **dadurch gekennzeichnet, dass** die durch die beiden Anschlagflächen (29a,b) definierten Neigungswinkel sich um wenige Winkelgrade, vorzugsweise um 1° bis 5°, insbesondere um 2° bis 3°, unterscheiden.

5. Kappsäge nach Anspruch 4, **dadurch gekennzeichnet,**
**dass** die Anschlagflächen (29a,b) Neigungswinkel des Sägeaggregates (5) von 45° und 47° definieren.

6. Kappsäge nach einem der Ansprüche 1 bis 5, **dadurch gekennzeichnet, dass** mindestens eine Anschlagfläche (29a) justierbar ist, insbesondere durch einen Gewindestift (31), der die Anschlagfläche (29a) bildet.

7. Kappsäge nach Anspruch 6, **dadurch gekennzeichnet,**
**dass** die Drehscheibe (32) ein Aufnahmefach für eine darin eingeschobene Gewindemutter (37), in die der Gewindestift (31) eingeschraubt ist, aufweist.

8. Kappsäge nach einem der Ansprüche 1 bis 7, **dadurch gekennzeichnet, dass** die Drehscheibe (32) in einer Halterung (38) am feststehenden Teil (24) eingesetzt ist, an der sich die Gegenelemente (35) befinden.

9. Kappsäge nach einem der vorhergehenden Ansprüche, **dadurch gekennzeichnet,**
**dass** die Drehscheibe (32) und vorzugsweise auch der Handbetätigungsknauf (33) aus Kunststoff besteht.

10. Kappsäge nach einem der vorhergehenden Ansprüche, **dadurch gekennzeichnet, dass** das Verrastungselement (34) ein am Bauteil (32) ausgeformter Federbügel ist.

11. Kappsäge nach einem der Ansprüche 1 bis 10, **dadurch gekennzeichnet,**
**dass** eine einrastende Fixierung mit Rastbolzen (26) und Gegenraste (28) für mindestens einen Neigungswinkel, vorzugsweise für ± 0°, vorgesehen ist.

12. Kappsäge nach einem der Ansprüche 1 bis 11, **dadurch gekennzeichnet,**
**dass** an beiden Seiten je ein Neigungsanschlag (29) angeordnet ist, dem jeweils ein Gegenanschlag (30) zugeordnet ist.

13. Kappsäge nach Anspruch 12, **dadurch gekennzeichnet,**
**dass** die Gegenanschläge (30), vorzugsweise gemeinsam mit einer Gegenraste (28) eines Rastbolzens (26), in einer Anschlagplatte (36) zusammengefasst sind.

## Claims

1. Crosscut saw having
a carrier (1) which forms a workpiece support surface (2),
a holder (4) attached to the carrier (1), and
a saw unit (5) attached to the holder (4) above the carrier (1), wherein an inclination adjustment means (15), by way of which the saw unit (5) is pivotable in terms of inclination with respect to the carrier (1) about a horizontal inclination pivot axis (16) extending in the sawing direction, is arranged on the holder (4),
wherein the inclination adjustment means (15) has a stationary part (24) connected to the carrier (1) and a part (25) that is pivotable in terms of inclination connected to the saw unit (5),
wherein a positionally fixed inclination stop (29) is arranged on one of the parts (24, 25), preferably on the stationary part (24), at least on one side, said inclination stop (29) corresponding to a frequently used inclination angle of the saw unit (5),
wherein a counterpart stop (30) assigned to the positionally fixed inclination stop (29) is arranged on the other of the parts (24, 25), preferably on the part (25) that is pivotable in terms of inclination, and
wherein, when the counterpart stop (30) bears against the inclination stop (29) of the inclination adjustment means (15), the saw unit (5) is at the desired inclination angle to the workpiece support surface (2), wherein the inclination stop (29) has at least two slightly differently positioned stop surfaces (29a, b), the positions of which define slightly different inclination angles of the saw unit (5), and
wherein a component (32) of the inclination stop (29) is attached so as to be adjustable in a preferably stepwise manner such that the counterpart stop (30) only ever comes to bear against precisely one of the stop surfaces (29a, b),
**characterized in that**
the inclination stop (29) has, as adjustable component, a compact rotary disc (32) having a hand-actuation knob (33) projecting outwardly from the rotary disc (32), and **in that** the rotary disc (32) of the inclination stop (29) has a resilient latching element (34) which latches in a counterpart element (35) on the associated part (24) at each step.

2. Crosscut saw according to Claim 1, **characterized in that** the two stop surfaces (29a, b) are arranged on the adjustable component (32) of the inclination stop (29).

3. Crosscut saw according to Claim 1, **characterized in that** one stop surface (29a) is arranged on the adjustable component (32) of the inclination stop (29) and the other stop surface (29b) is arranged in a fixed position on the relevant part (24, 25), preferably on the stationary part (24).

4. Crosscut saw according to one of Claims 1 to 3, **characterized in that** the inclination angles defined by the two stop surfaces (29a, b) differ by a few degrees, preferably by 1° to 5°, in particular by 2° to 3°.

5. Crosscut saw according to Claim 4, **characterized in that** the stop surfaces (29a, b) define inclination angles of the saw unit (5) of 45° and 47°.

6. Crosscut saw according to one of Claims 1 to 5, **characterized in that** at least one stop surface (29a) is settable, in particular by a threaded pin (31) which forms the stop surface (29a).

7. Crosscut saw according to Claim 6, **characterized in that** the rotary disc (32) has a receiving compartment for a threaded nut (37) introduced therein, the threaded pin (31) being screwed into said threaded nut (37).

8. Crosscut saw according to one of Claims 1 to 7, **characterized in that** the rotary disc (32) is inserted in a holder (38) on the stationary part (24), counterpart elements (35) being located on said holder (38).

9. Crosscut saw according to one of the preceding claims, **characterized in that** the rotary disc (32) and preferably also the hand-actuation knob (33) consist of plastics material.

10. Crosscut saw according to one of the preceding claims, **characterized in that** the latching element (34) is a spring bow formed on the component (32).

11. Crosscut saw according to one of Claims 1 to 10, **characterized in that** latching fixing with a locking bolt (26) and counterpart catch (28) is provided for at least one inclination angle, preferably for ±0°.

12. Crosscut saw according to one of Claims 1 to 11, **characterized in that** a respective inclination stop (29), to which a respective counterpart stop (30) is assigned, is arranged on both sides.

13. Crosscut saw according to Claim 12, **characterized in that** the counterpart stops (30), preferably together with a counterpart catch (28) of a locking bolt (26), are combined in a stop plate (36).

## Revendications

1. Scie à onglet
avec un support (1), qui forme une surface d'appui (2) d'une pièce à travailler, montée sur le support (1), une fixation (4) et
montée sur la fixation (4), par-dessus le support (1), un agrégat de sciage (5), dans laquelle une installation de réglage de l'inclinaison (15) est adaptée sur la fixation (4), avec laquelle l'agrégat de sciage (5) en face du support (1) est inclinable par basculement autour d' un axe d'inclinaison par basculement (16) horizontale dans la direction de sciage,
dans laquelle l'installation de réglage de l'inclinaison (15) comporte une pièce (24) solidaire du support (1) et une pièce (25) pivotante en fonction de l'inclinaison et solidaire de l'agrégat de sciage (5),
dans laquelle sur au moins une des pièces (24, 25), de préférence sur la pièce fixe (24), au moins sur un côté, est prévue une butée d'inclinaison (29),
qui correspond à un angle d'inclinaison couramment utilisé comme angle d'inclinaison de l'agrégat de sciage (5),
dans laquelle sur l'autre des pièces (24, 25), de préférence sur la pièce pivotante (25), est prévue une contrebutée (30) montée sur et affectée à la butée d'inclinaison (29), et
dans laquelle, lors de l'appui de la contrebutée (30) contre la butée d'inclinaison (29) de l'installation de réglage de l'inclinaison (15), l'agrégat de sciage (5) se trouve dans l'angle d'inclinaison souhaité par rapport à la surface d'appui (2) d'une pièce à travailler, dans laquelle la butée d'inclinaison (29) comporte au moins deux minuscules surfaces d'appui (29a, b) positionnées de manière différente, dont les positions différentes définissent deux angles d'inclinaison différents de l'agrégat de sciage (5), et
dans laquelle une pièce de construction (32) de la butée d'inclinaison (29) est montée de telle manière de façon réglable séquentiellement, que la contrebutée (30) soit en permanence en appui uniquement contre exactement une des surfaces d'appui (29a, b),
**caractérisée en ce que**,
la butée d'inclinaison (29), en tant que pièce réglable en position, est pourvue d'un plaque tournante compact (32) avec un bouton de commande manuel (33) se projetant vers l'extérieur par rapport à la plaque tournante (32) de la butée d'inclinaison (29) et **en ce que** la plaque tournante (32) de la butée d'inclinaison (29) comporte un élément ressort d'enclenchement (34), qui s'engage à chaque étape d'enclenchement dans un élément complémentaire (35) de la pièce correspondante (24).

2. Scie à onglet selon la revendication 1, **caractérisée en ce que**,
les deux surfaces d'appui (29a, b) sont montées sur la pièce réglable en position (32) de la butée d'inclinaison (29).

3. Scie à onglet selon la revendication 1, **caractérisée en ce que**,
la surface d'appui (29a) est montée sur la pièce réglable en position (32) de la butée d'inclinaison (29) et l'autre surface d'appui (29b) est montée sur la pièce concernée (24, 25), de préférence sur la pièce fixe (24).

4. Scie à onglet selon l'une des revendications 1 à 3, **caractérisée en ce que**,
les angles d'inclinaison définis par les deux surfaces d'appui (29a, b) se différencient par quelques degrés angulaires, avantageusement entre 1° et 5°, en particulier de 2° à 3°.

5. Scie à onglet selon la revendication 4, **caractérisée en ce que**,
les surfaces d'appui (29a, b) définissent des angles d'inclinaison de l'agrégat de sciage (5) de 45° et de 47°.

6. Scie à onglet selon l'une des revendications 1 à 5, **caractérisée en ce que**,
au moins une des surfaces d'appui (29a) est ajustable, en particulier au moyen d'une goupille filetée (31) qui forme la surface d'appui (29a).

7. Scie à onglet selon la revendication 6, **caractérisée en ce que**,
la plaque tournante (32) comporte un évidement récepteur pour réceptionner un écrou fileté (37) qui s'y trouve engagé, dans lequel la tige filetée (31) est vissée.

8. Scie à onglet selon l'une des revendications 1 à 7, **caractérisée en ce que**,
la plaque tournante (32) est engagée dans un élément de maintien (38) solidaire de la pièce fixe (24), sur laquelle se trouve l'élément complémentaire (35).

9. Scie à onglet selon l'une des revendications précédentes, **caractérisée en ce que**,
la plaque tournante (32) et avantageusement également le bouton de commande manuel (33), sont réalisés en matière synthétique.

10. Scie à onglet selon l'une des revendications précédentes, **caractérisée en ce que**,
l'élément ressort d'enclenchement (34) est constitué d'un arceau élastique formé sur la pièce (32).

11. Scie à onglet selon l'une des revendications 1 à 10, **caractérisée en ce qu'**elle comporte
une fixation par encliquetage avec des cliquets à ressort (26) et des contre cliquets (28) correspondant à au moins un angle d'inclinaison, de préférence pour +/- 0 °.

12. Scie à onglet selon l'une des revendications 1 à 11, **caractérisée en ce que**,
sur les deux côtés, respectivement au moins une butée d'inclinaison (29) est ménagée, à laquelle est attribuée respectivement une contrebutée (30).

13. Scie à onglet selon la revendication 12, **caractérisée en ce que**,
les contrebutées (30) sont avantageusement montées conjointement avec un contre cliquet (28) d'un cliquet (26), dans une plaque d'appui (36).
